# EUROPÄISCHE PATENTSCHRIFT

(11) **EP 1 099 660 B1**
(45) Veröffentlichungstag und Bekanntmachung des Hinweises auf die Patenterteilung: **21.07.2004**
(21) Anmeldenummer: 00124518.2
(22) Anmeldetag: 09.11.2000
(51) Int. Cl.: B67B 7/02

(54) **Maschine zum Öffnen von Bügelverschlussflaschen**
Apparatus for opening swing-stopper bottles
Dispositif pour ouvrir des bouteilles avec une fermeture à étrier

(30) Priorität: 10.11.1999 DE 19953916
(43) Veröffentlichungstag der Anmeldung: 16.05.2001
(73) Patentinhaber: Zodrow, Rudolf, D-40235 Düsseldorf (DE)
(72) Erfinder: Zodrow, Rudolf, 40235 Düsseldorf (DE); Zodrow, Gregor, 40235 Düsseldorf (DE)
(74) Vertreter: COHAUSZ & FLORACK

(56) Entgegenhaltungen:
- EP-A- 0 476 251
- DE-A- 4 131 461
- DE-B- 1 116 144
- US-A- 2 115 061

## Beschreibung

Die Erfindung betrifft eine Maschine zum Öffnen von Bügelverschlußflaschen mit einem Drehtisch, einem dem Drehtisch vorgeordneten Einlaufstern und einem dem Drehtisch nachgeordneten Auslaufstern, die jeweils am Außenumfang Aufnahmeplätze für die Bügelverschlußflaschen aufweisen und für den Durchlauf dieser Bügelverschlußflaschen antriebsmäßig miteinander gekoppelt sind, wobei jedem Aufnahmeplatz des Drehtisches ein Öffnungselement für einen verschlossenen Bügelverschluß zugeordnet ist und wobei ein die verschlossenen Bügelverschlußflaschen in ihrer Drehstellung korrigierendes Ausrichtsystem in Durchlaufrichtung der Flaschen dem Öffnungsort der Öffnungselemente vorgeordnet ist.

Maschinen dieser Art sind aus DE 34 32 947 C2 und DE 41 31 461 A1 bekannt. So ist in der DE 41 31 461 A1 eine Maschine zum Öffnen von Bügelverschlußflaschen beschrieben, die einen Drehtisch mit an seinem Umfang angeordneten Aufnahmeplätzen aufweist, welcher durch einen Einlaufstern mit zu öffnenden Bügelverschlußflaschen beladen und durch eine Auslaufstern entladen wird. Jeder Aufnahmeplatz des Drehtisches verfügt über einen Drehteller und eine Einspannglocke, zwischen welchen die zu öffnende Bügelverschlußflasche axial einspannbar und nach einem wegabhängigen Drehprogramm gegen ein radial nach außen auf die Bügel des Bügelverschlusses wirkendes Entriegelungselement ausrichtbar ist. Über jedem Entriegelungselement ist ein auf den Verschlußstöpsel des Bügelverschlusses wirkender Stößel angeordnet, welcher gesteuert durch das wegabhängige Drehprogramm nach Anheben der Einspannglocke und Entriegelung des Bügelverschlusses den Verschlußstöpsel abwirft.

Die Durchsatzleistung solcher Maschinen ist nicht besonders groß, weil im Drehtisch die Drehausrichtung eine große Wegstrecke beansprucht, so daß für die Mittel zum Öffnen keine große Wegstrecke übrig bleibt, wenn nicht der Drehtisch einen großen Durchmesser haben soll, der viel Stellfläche erforderlich macht. Darüber hinaus lassen sich mit dieser Maschine nur verschlossene Flaschen verarbeiten. Da aber in der Praxis im Rücklauf der leeren Flaschen vom Verbraucher sowohl verschlossene als auch nicht verschlossene Flaschen vermischt sind, ist es erforderlich, die Flaschen vorzusortieren.

Der Erfindung liegt die Aufgabe zugrunde, eine Maschine zum Öffnen von Bügelverschlußflaschen zu schaffen, die bei vergleichsweise kleiner Stellfläche eine hohe Durchsatzleistung hat.

Diese Aufgabe wird bei einer Maschine der eingangs genannten Art dadurch gelöst, daß das Ausrichtsystem im Einlaufstern vorgesehen und derart ausgelegt ist, daß die Bügelverschlußflaschen in einer Drehstellung in die Aufnahmeplätze des Drehtisches übergeben werden, in der die Spannbügel auf der dem Drehtisch abgewandten Seite der Bügelverschlußflaschen liegen.

Wegen der Ausrichtung der Bügelverschlußflaschen schon im Einlaufstern steht für das Öffnen der Bügelverschlüsse der gesamte Weg der Bügelverschlußflaschen im Drehtisch zu Verfügung, was sich vorteilhaft auf die Durchsatzleistung der Maschine und eine möglichst kompakte Bauweise auswirkt. Hinzu kommt, daß die Aufnahmeplätze jeweils nur mit einer Art von Funktionselementen bestückt sind, sei es mit Ausrichtelementen, sei es mit Öffnungselementen, so daß es auch unter Beachtung einer gewünschten kompakten Bauweise keine Probleme mit der Unterbringung dieser Elemente gibt.

Um sowohl verschlossene als auch offene Bügelverschlußflaschen verarbeiten zu können, ohne daß eine Vorsortierung erforderlich ist, ist nach einer Ausgestaltung der Erfindung das Ausrichtsystem derart ausgelegt, daß es nur auf verschlossene Bügelverschlußflaschen anspricht, wobei jedes Öffnungselement in Abhängigkeit von dem Prüfergebnis eines die Bügelverschlußflasche auf "verschlossen" oder "nicht verschlossen" überprüfendes Fühlersystems nur bei dem Prüfergebnis "verschlossen" durch eine Steuerung aktivierbar ist. Bei der erfindungsgemäßen Maschine ist somit vorgesehen, daß schon im Einlaufstern zwischen verschlossenen und nicht verschlossenen Bügelverschlußflaschen unterschieden wird. Das individuelle Prüfergebnis für eine jede Flasche löst dann für diese Flasche im Drehtisch die Ansteuerung des Öffnungselementes aus, während für die nicht verschlossene Flasche das zugehörige Öffnungselement nicht aktiviert wird.

Nach einer Ausgestaltung der Erfindung kann das Öffnungselement mit einem Spannungsprüfer für die Schließkraft des Bügelverschlusses kombiniert sein. Das Ergebnis der Schließkraftprüfung kann dann hinter dem Auslaufstern verwendet werden, um mittels Ausschleusmittel Bügelverschlußflaschen mit einer nicht ausreichenden Schließkraft auszuschleusen.

Nach einer weiteren Ausgestaltung der Erfindung ist dem Auslaufstern ein Ausrichtsystem zugeordnet, das die Bügelverschlußflaschen in eine Drehstellung mit am Flaschenhals anliegendem, dem Auslaufstern zu- oder abgewandten Verschlußstöpsel des Bügelverschlusses bringt, in der ein Inspektionssystem den Verschlußstöpsel und/oder ein Flaschenetikett auf Fehler überprüft. Auch dieses Prüfergebnis kann dazu verwandt werden, mittels der Ausschleusmittel fehlerhafte Bügelverschlußflaschen auszuschleusen. In diesem Fall können unter "fehlerhaft" solche Bügelverschlußflaschen verstanden werden, die ein fremdes Etikett auf der Flasche oder ein fremdes Logo auf dem Verschlußstöpsel tragen und die deshalb nicht für die Abfüllung eigener Getränke verwendet werden sollen.

Vorzugsweise weist das Ausrichtesystem des Einlaufsterns einen auf jede Bügelverschlußflasche einwirkenden Drehantrieb und ein einem jeden Aufnahmeplatz zugeordnetes, mittels einer Kurvensteuerung mit ortsfester Kurve auf den Kopf der Bügelverschlußflasche absenkbares und mit dem Bügelverschluß in 180° drehversetzte Drehstellungen verrastbares Rastorgan auf, das von einer ansteuerbaren Sperrklinke zum Einrasten nur freigegeben oder aus der Raststellung nur gelöst wird, wenn es von dem auf den Bügelverschluß ansprechenden Fühlersystem bei auf der Flaschenmündung aufsitzendem Verschlußstöpsel bzw. bei fehlerhafter Drehstellung der Bügelverschlußflasche einen entsprechenden Steuerbefehl erhält. Dabei kann das Rastorgan ein federbelasteter Ring mit diametral gegenüberliegenden Rastnuten für den Oberbügel des Bügelverschlusses sein.

Nach einer weiteren bevorzugten Ausgestaltung der Erfindung, der wie den weiteren nachfolgenden Merkmalen der Erfindung selbständige erfinderische Bedeutung zukommt, besteht das Öffnungselement aus einer radial gegen den Spannbügel des Bügelverschlusses vorsteuerbaren Gabel und einem in Vorsteuerrichtung nachgeordneten, gegen den Verschlußstöpsel vorsteuerbaren Abwerfer. Dabei kann zur Vorsteuerung des Öffnungselementes eine Kurvensteuerung mit einer ortsfesten Kurve vorgesehen sein, wobei die Vorsteuerung durch eine vom Fühlersystem angesteuerte Sperrklinke nur bei dem Prüfergebnis "offen" blockiert ist.

Das Abwerfen des Verschlußstöpsels läßt sich schonend durchführen, wenn die vorsteuerbare Gabel bei ihrer weiteren Vorbewegung den Bügelverschluß am Gelenk von Spannbügel und Oberbügel untergreift und dabei den Verschlußstöpsel von der Flaschenmündung abhebt, bevor der Abwerfer wirksam werden kann.

Da häufig die Verschlußstöpsel mit ihrer Gummidichtung an der Flaschenmündung festkleben und deshalb Probleme beim Abwerfen bereiten können, ist bei einer weiteren Ausgestaltung der Erfindung vorgesehen, daß die Gabel durch wiederholtes Vor- und Zurücksteuern auf den Verschlußstöpsel eine wiederholte Hubbewegung ausübt. Um es gleichwohl nicht zu einer Überbelastung weder der Gabel noch des Verschlußstöpsels kommen zu lassen, kann die Gabel in Hubrichtung des Verschlußstöpsels federnd abgestützt sein.

In weiterer Ausgestaltung kann jedes in Richtung gegen den Spannbügel des Bügelverschlusses vorsteuerbare Offnungselement zur Überprüfung der Schließkraft des Bügelverschlusses federnd abgestützt sein, wobei die Federkraft auf eine ausreichend große Schließkraft abgestimmt ist. Dabei ist dann am Transportweg der Bügelverschlußflaschen im Drehtisch unmittelbar hinter dem Ort der Schließkraftprüfung ein auf den Bügelverschluß ansprechender Fühler angeordnet, der bei nicht ausreichender Schließkraft an die Ausschleusmittel ein Signal zum Ausschleusen der fehlerbehafteten Bügelverschlußflasche liefert.

Im folgenden wird die Erfindung anhand einer ein Ausführungsbeispiel darstellenden Zeichnung näher erläutert. Im einzelnen zeigen:
- Fig. 1: eine Maschine zum Öffnen von Bügelverschlußflaschen in schematischer Darstellung in Aufsicht,
- Fig. 2: einen Einlaufstern der Maschine gemäß Fig. 1 im Axialschnitt,
- Fig. 3a bis c: den Einlaufstern gemäß Fig. 2 im axialen Teilschnitt für drei verschiedene Phasen der Drehausrichtung der Bügelverschlußflaschen,
- Fig. 4a bis g: den Drehtisch gemäß Fig. 1 im axialen Teilschnitt in verschiedenen Phasen des Öffnens des Bügelverschlusses,
- Fig. 5: einen Auslaufstern der Maschine gemäß Fig. 1 im Axialschnitt und
- Fig. 6a bis c: den Auslaufstern im axialen Teilschnitt in verschiedenen Phasen der Drehausrichtung

Die in Figur 1 dargestellte Maschine besteht im wesentlichen aus einem Drehtisch 1, einem vorgeordneten Einlaufstern 2 und einem nachgeordneten Auslaufstern 3. Drehtisch 1, Einlaufstern 2 und Auslaufstern 3 sowie eine dem Einlaufstern 2 vorgeordnete Vereinzelungsschnecke 4 sind antriebsmäßig derart miteinander gekuppelt, daß die in Reihe in beliebiger Reihenfolge ankommenden verschlossenen und nicht verschlossenen Bügelverschlußflaschen 5 Einlaufstern 2, Drehtisch 1 und Auslaufstern 3 durchlaufen. Sowohl der Einlaufstern 2 als auch der Drehtisch 1 als auch der Auslaufstern 3 weisen am Außenumfang Aufnahmeplätze 2a, 1a, 3a für die zu behandelnden Bügelverschlußflaschen 5 auf. Die Bügelverschlußflaschen 5 werden in diesen Aufnahmeplätzen 2a, 1a, 3a durch angetriebene Endlosbänder 6, 7, 8 gehalten. Während das Endlosband 7 synchron mit den Aufnahmeplätzen 1a des Drehtisches 1 umläuft, sind die Bänder 6 und 8 am Einlaufstern 2 und Auslaufstern 3 in ihrer Umlaufgeschwindigkeit unabhängig von der Umlaufgeschwindigkeit der Aufnahmeplätze 2a, 3a. Das bedeutet, daß die in den Aufnahmeplätzen 1a des Drehtisches 1 gehaltenen Flaschen 5 drehfest gehalten sind, während die Flaschen 5 in den Aufnahmeplätzen 2a, 3a des Einlaufsterns 2 und des Auslaufsterns 3 um ihre Achsen drehbar sind. Die Drehbeweglichkeit wird dadurch erleichtert, daß die Flaschen hier an Rollen 2b, 3b abgestützt sind. Eine weitere Besonderheit bei den umlaufenden Bändern 6, 8 besteht noch darin, daß die Bänder 6, 8 etwa in der Mitte dem Einlaufstern 2 und dem Auslaufstern 3 zugewandten Bereichs durch Umlenkrollen 9a, 9b, 9c, 10a, 10b, 10c geführt sind und die Flaschen 5 auf einem kurzen Abschnitt 11, 12 nicht halten und damit vom Antrieb entlastet sind, was für den Ausrichtvorgang vorteilhaft ist, wie weiter unten noch zu erläutern sein wird.

Die den Auslaufstern 3 verlassenden Flaschen 5 passieren Ausschleusmittel 13, die, wie im einzelnen noch zu beschreiben ist, die Flaschen von vorhergehenden Prüfungsergebnissen auf verschiedene Bänder 14, 15, 16 für fehlerfreie eigene Flaschen, Fremdflaschen und fehlerbehaftete Flaschen geben.

Im Einlaufstern werden die verschlossenen oder nicht verschlossenen Bügelverschlußflaschen 5 darauf überprüft, ob auf der Flaschenmündung ein Verschlußstöpsel 18 sitzt oder nicht. Sofern auf der Bügelverschlußflasche 5 ein Verschlußstöpsel 18 sitzt, findet eine Drehausrichtung der Bügelverschlußflasche 5 derart statt, daß die Bügelverschlußflasche 5 in einer Drehstellung in die Aufnahmeplätze 1a des Drehtisches 1 gelangt, in der der Spannbügel 24 des Bügelverschlusses auf der dem Drehtisch 1 abgewandten Seite der Bügelverschlußflasche 5 sich befindet. Wie die Figuren 1, 2, und 3 zeigen, wird zunächst mittels eines am Einlauf des Einlaufsterns 2 angeordneten Fühlers 17 festgestellt, ob auf der Flaschenmündung ein Verschlußstöpsel 18 sitzt. Auf dem weiteren Transportweg bis vor dem Bereich 11 wird dann ein in einer ortsfesten Kurve 19 geführtes, an einem Schwenkarm 20 gehaltenes Rastorgan 21 in Form eines Ringes mit diametral gegenüberliegenden Nuten 21a in Richtung des Verschlußstöpsels 18 bzw. der Mündung der durch das Band 6 in Drehung versetzten Flasche 5 abgesenkt. Sitzt kein Verschlußstöpsel 18 auf der Flaschenmündung, dann passiert nichts, d.h. die Flasche 5 wird durch das Band 6 weitergedreht. Sofern aber ein Verschlußstöpsel 18 auf der Flaschenmündung sitzt, rastet der Oberbügel 22 in die Nuten 21a ein, und die Eigendrehung der Bügelverschlußflasche 5 wird blockiert. Durch einen weiteren im antriebslosen Abschnitt 11 ortsfest angeordneten Fühler 23 wird dann berührungslos die Drehstellung des Bügelverschlusses, insbesondere des Spannbügels 24 überprüft. Liegt der Spannbügel 24 auf der dem Einlaufstern 2 abgewandten Seite der Bügelverschlußflasche 5, dann wird ein Steuersignal an ein Stellglied 25 an der ortsfesten Steuerkurve 19 gegeben, so daß mit einem auf Abtastrollen 26 der Steuerkurve 16 einwirkenden Stößel 27 das Rastorgan 21 aus seiner blockierenden Stellung angehoben, sofort aber wieder zurückgestellt wird. Die Bügelverschlußflasche 5 wird dann auf ihrem weiteren Weg durch das wieder wirksame Band 6 wieder in Drehung versetzt, um in einer um 180° verdrehten Stellung durch das abgesenkte Rastorgan 21 wieder blockiert werden zu können. Das Ausrasten des Rastorgans 21 wird dadurch erleichtert, daß im antriebslosen Abschnitt 11 die von der Bügelverschlußflasche 5 auf das Rastorgan 21 einwirkende Drehkraft kurzfristig aufgehoben ist.

Mit diesem erfindungsgemäßen Ausrichtsystem im Einlaufstern 2 wird erreicht, daß in jedem Fall die Bügelverschlußflasche 5 mit auf der dem Drehtisch 1 abgewandten Seite der Bügelverschlußflasche 5 in den Aufnahmeplatz 1a des Drehtisches 1 gelangt. Bügelverschlußflaschen, die mit nicht auf der Flaschenmündung aufsitzendem Verschlußstöpsel in den Einlaufstern 2 gelangen, werden dagegen durch das Ausrichtesystem nicht in ihrer eigenen Drehung behindert und gelangen in zufälliger Drehstellung in die Aufnahmeplätze 1a des Drehtisches 1. In jedem Fall wird das Prüfergebnis "verschlossen" oder "nicht verschlossen" flaschen- bzw. aufnahmeplatzbezogen für weitere Steueraufgaben in einer nicht dargestellten Steuereinrichtung gespeichert.

Das Prüfergebnis "verschlossen" oder "nicht verschlossen" wird vor allem für die Aktivierung von den einzelnen Aufnahmeplätzen 1a des Drehtisches 1 zugeordneten Öffnungselementen 30 verwendet. Wie die Figuren 4a bis 4g zeigen, ist jedem Aufnahmeplatz 1a ein Öffnungselement 30 zugeordnet, das radial in Richtung des Kopfes der Flasche 5 vorsteuerbar ist. Das Öffnungselement 30 wird von einem oberhalb der Flaschen 5 gelagerten Schwenkarm 31 getragen, dessen Schwenkbewegung mittels einer eine ortsfeste Kurve 32 abtastenden Abtastrolle 33 gesteuert wird. Die Abtastrolle 33 wird durch eine Feder 34 gegen die Steuerkurve 32 gedrückt. Dem Schwenkarm 31 ist eine Sperrklinke 35 zugeordnet, die durch eine Feder 36 in Entriegelungsstellung vorbelastet ist. Mittels eines von einem Stellglied 38 der bereits erwähnten, aber nicht dargestellten, vom Fühler 17 mit einem entsprechenden Prüfergebnis versorgten Steuereinrichtung vorsteuerbaren Stößels 39 kann die Sperrklinke 35 in der in Figur 4a dargestellten Stellung gehalten werden, in der das Öffnungselement 30 nicht vorgesteuert werden kann. Diese Situation tritt ein, wenn das Prüfergebnis im Einlaufstern 2 "nicht verschlossen" war. Ist das Prüfergebnis dagegen "verschlossen", dann wird entsprechend dem Verlauf der Kurve 32 bei entriegeltem Schwenkarm 31 das Öffnungselement 30 radial nach außen gegen den Kopf der Bügelverschlußflasche 5 vorgesteuert, wie in Fig. 4b gezeigt.

Das Öffnungselement 30 umfaßt zwei Funktionselemente, und zwar eine Gabel 30a und einen Abwerfer 30b in Form einer Rolle. Die Gabel 30a wirkt auf den Spannbügel 24, und zwar auf dessen Gelenk 24a im Entriegelungssinn ein, wie in Figur 4c dargestellt ist, und untergreift ihn bei gleichzeitigem Anheben des Verschlußstöpsels 18, wie in Figur 4e dargestellt ist, bevor der Abwerfer 30b dann bei weiterer Vorsteuerung den Verschlußstöpsel 18 von der Flaschenmündung abwirft, wie in Figur 4f und g dargestellt ist.

Die Gabel 30a ist in Vorsteuerrichtung an einer Feder 30a* abgestützt. Die Stützkraft dieser Feder 30a* ist auf eine ausreichende Schließkraft des Bügelverschlusses abgestimmt. Ist die Spannkraft des Bügelverschlusses der verschlossenen Flasche 5 zu klein, dann wird die Feder 30a* bei der Vorsteuerbewegung des Öffnungselementes 30 praktisch nicht komprimiert. Das bedeutet, daß der Bügelverschluß bereits, wie Figur 4d zeigt, an einer Stelle des Weges der Flasche entriegelt wird, die vor der Stelle liegt, an der die Entriegelung einer mit ausreichender Schließkraft verschlossenen Flasche entriegelt wird. Mittels eines an dieser vorgelagerten Stelle ortsfest angeordneten berührungslos arbeitenden Fühlers 40, der auf die Lage des Bügelverschlusses, insbesondere den Spannbügel 24 anspricht, läßt sich somit überprüfen, ob die Flasche mit ausreichender Schließkraft verschlossen ist oder nicht. Auch dieses Prüfergebnis kann flaschenbezogen verwendet werden, um ein Ausschleussignal an die Ausschleusmittel 13 für bezüglich der Schließspannung fehlerhafte Bügelverschlußflaschen zu geben.

Von dem Drehtisch 1 gelangen dann nur noch nicht verschlossene Bügelverschlußflaschen 5 in die Aufnahmeplätze 3a des Auslaufsterns 3, wobei die im Drehtisch 1 erst geöffneten Bügelverschlußflaschen 5 in einer bestimmten Drehstellung in den Auslaufstern 3 gelangen, während die nicht verschlossen in die Maschine einlaufenden Bügelverschlußflaschen 5 in beliebiger Drehstellung in den Auslaufstern 3 gelangen. Im Auslaufstern 3 kommt es jedoch auf die Drehstellung der übergebenen Bügelverschlußflaschen 5 nicht an, weil hier alle Bügelverschlußflaschen 5 in ihrer Drehstellung ausgerichtet werden. Die Drehausrichtung im Auslaufstern 3 ist allerdings nur dann erforderlich, wenn die Bügelverschlußflaschen 5 bezüglich ihrer Herkunft überprüft werden sollen. Eine solche Überprüfung ist dann erforderlich, wenn die Verschlußstöpsel 18 der Bügelverschlüsse das Logo eines bestimmten Abfüllers tragen, weil bei der erneuten Abfüllung nur solche Flaschen abgefüllt werden sollen, die das eigene Logo tragen.

Die Ausrichtmittel für die Drehausrichtung der Bügelverschlußflaschen 5 im Auslaufstern 3 sind im Prinzip ähnlich denen des Einlaufsterns 2. Sie bestehen bei jedem Aufnahmeplatz 3a aus einer in Richtung des Kopfes der Bügelverschlußflasche 5 verschwenkbaren Gabel 43, die mit Rastnuten 43a bei richtiger Drehstellung in die gegenüberliegenden Seiten des Unterbügels des Bügelverschlusses einrastet und dessen Schwenkbewegung von einer Steuerkurve 44 bestimmt wird, die von einer Abtastrolle 45 abgetastet wird. Die Ausrichtmittel bestehen ferner aus einem den Flaschenhals im Bereich des Verschlußstöpsels 18 abtastenden Fühlers 46, der bei auf der dem Auslaufstern 3 zugeordneten Seite der Bügelverschlußflaschen 5 eine von der Kurve 44 freigegebene Verschwenkbewegung der Rastgabel 43 in Fichtung des Bügelverschlusses blockiert, wie in Figur 6b dargestellt ist. Befindet sich dagegen der Verschlußstöpsel 18 auf der dem Auslaufstern 3 abgewandten Seite der Bügelverschlußflasche 5, oder in Drehrichtung der Bügelverschlußflasche 5 davor, dann wird die Rastgabel 43 zum Einrasten freigegeben, wie in Figur 6c dargestellt ist.

Es versteht sich, daß alternativ zu dem körperlich den Bügelverschluß abtastenden Fühler 46 wie beim Einlaufstern 2 ein berührungslos arbeitender Fühler 46a in dem antriebslosen Abschnitt 12 angeordnet sein kann, dessen Prüfergebnis zur Ansteuerung eines die Schwenkbewegung der Gabel 43 beeinflussenden Stellgliedes verwertet wird.

Das beschriebene neue Ausrichtsystem im Einlaufstern 2 und/oder im Auslaufstern 3 ist nicht nur für die Maschinenaustattung einer Öffnungsmaschine für Bügelverschlußflaschen geeignet. Ein denkbares Einsatzgebiet wären Etikettiermaschinen. Aber auch andere Anwendungen sind denkbar.

Wenn die Flasche mit der in Figur 6c dargestellten Lage des Verschlußstöpsels 18 den Auslaufstern 3 verläßt, dann passiert sie eine am Auslauf ortsfest angeordnete Inspektionseinrichtung 47, mit der der Verschlußstöpsel 18 insbesondere auf ein vorhandenes bestimmtes Logo und/oder auf das Vorhandensein eines dem Logo entsprechenden Etiketts überprüfbar ist. In Abhängigkeit von diesem Prüfergebnis und ggf. den Prüfergebnissen des vorgeordneten Fühlers 40 für die Schließspannung und eines weiteren Fühlers 48 am Drehtisch 1 für die Überprüfung z. B. wegen eines Ausrichtfehlers nicht geöffneter Bügelverschlußflaschen 5 erhalten die Ausschleusmittel 13 ein Signal zum Ausschleusen der als nicht fehlerfrei erkannten Bügelverschlußflasche 5 auf die Nebenbänder 15, 16 für Fremdflaschen oder fehlerhafte Flaschen.

Mit der erfindungsgemäßen Maschine ist es also möglich, unsortiert ankommende, verschlossene oder nicht verschlossene Flaschen durch die Maschine laufen zu lassen und dabei nur die nicht verschlossenen Flaschen zu öffnen. Die Maschine erlaubt es darüber hinaus, die an verschiedenen Stellen der Behandlung der durchlaufenden Flaschen ermittelten Prüfergebnisse für die Sortierung der Flaschen am Auslauf des Auslaufsterns zu nutzen, so daß der Betreiber der Maschine nur eigene Flaschen zur Reinigung und Wiederbefüllung geben kann, während er die anderen Flaschen anderen Abfüllern zur Verfügung stellen kann.

## Patentansprüche

1. Maschine zum Öffnen von Bügelverschlußflaschen (5) mit einem Drehtisch (1), einem dem Drehtisch (1) vorgeordneten Einlaufstern (2) und einem dem Drehtisch (1) nachgeordneten Auslaufstern (3), die jeweils am Außenumfang Aufnahmeplätze (1a, 2a, 3a) für die Bügelverschlußflaschen (5) aufweisen und für den Durchlauf dieser Bügelverschlußflaschen (5) antriebsmäßig miteinander gekoppelt sind, wobei jedem Aufnahmeplatz (1a) des Drehtisches (1) ein Öffnungselement (30) für einen verschlossenen Bügelverschluß (18, 22, 24) zugeordnet ist und wobei ein die verschlossenen Bügelverschlußflaschen (5) in ihrer Drehstellung korrigierendes Ausrichtsystem (6, 19-21, 23, 25-27) in Durchlaufrichtung der Bügelverschlußflaschen (5) dem Öffnungsort der Öffnungselemente (30) vorgeordnet ist, **dadurch gekennzeichnet, daß** das Ausrichtsystem (6, 19-21, 23, 25-27) im Einlaufstern (2) vorgesehen und derart ausgelegt ist, daß die Bügelverschlußflaschen (5) in einer Drehstellung in die Aufnahmeplätze (1a) des Drehtisches (1) übergeben werden, in der die Spannbügel (24) auf der dem Drehtisch (1) abgewandten Seite der Bügelverschlußflaschen (5) liegen.

2. Maschine nach Patenanspruch 1, **dadurch gekennzeichnet, daß** das Ausrichtsystem (6, 19-21, 23, 25-27) derart ausgelegt ist, daß es nur auf verschlossene Bügelverschlußflaschen (5) anspricht, und daß jedes Öffnungselement (30) in Abhängigkeit von dem Prüfergebnis eines die Bügelverschlußflaschen (5) auf "verschlossen" oder "nicht verschlossen" überprüfenden Fühlersystems (17) nur bei "verschlossen" durch eine Steuerung aktivierbar ist.

3. Maschine nach Patentanspruch 1 oder 2,
**dadurch gekennzeichnet, daß**
jedes Öffnungselement (30) mit einem Spannungsprüfer (30a*, 40) für die Schließkraft des Bügelverschlusses (18, 22, 24) kombiniert ist.

4. Maschine nach einem der Patentansprüche 1 bis 3,
**dadurch gekennzeichnet, daß**
dem Auslaufstern (3) ein Ausrichtsystem (43-46) zugeordnet ist, das die Bügelverschlußflaschen (5) in eine Drehstellung mit am Flaschenhals anliegendem, dem Auslaufstern (3) zu- oder abgewandtem Verschlußstöpsel (18) des Bügelverschlusses bringt, in der ein Inspektionssystem (47) den Verschlußstöpsel (18) und/oder ein Flaschenetikett auf bestimmte Kriterien überprüft.

5. Maschine nach Patentanspruch 3 und/oder 4,
**dadurch gekennzeichnet, daß**
hinter dem Auslaufstern (3) Ausschleusmittel (13) angeordnet sind, die in Abhängigkeit von mindestens einem Prüfergebnis fehlerhafte Bügelverschlußflaschen (5) ausschleusen.

6. Maschine nach einem der Patentansprüche 1 bis 5,
**dadurch gekennzeichnet, daß**
das Ausrichtsystem (6, 19-21, 23, 25-27) des Einlaufsterns (2) einen auf jede Bügelverschlußflasche (5) einwirkenden Drehantrieb (6) und ein einem jeden Aufnahmeplatz (2a) zugeordnetes, mittels einer Kurvensteuerung (19, 26) mit ortsfester Kurve (19) auf den Kopf der Bügelverschlußflasche (5) absenkbares und mit dem Bügelverschluß (18, 22, 24) in um 180° drehversetzte Drehstellungen verrastbares Rastorgan (21) aufweist, das von einer ansteuerbaren Sperrklinke (25, 26) zum Einrasten nur freigegeben oder aus der Raststellung gelöst wird, wenn es von dem auf den Bügelverschluß (18, 22, 24) ansprechenden Fühlersystem (23) bei auf der Flaschenmündung aufsitzendem Verschlußstöpsel (18) bzw. bei fehlerhafter Drehstellung der Bügelverschlußflasche (5) einen entsprechenden Steuerbefehl erhält.

7. Maschine nach Patentanspruch 6,
**dadurch gekennzeichnet, daß**
das Rastorgan (21) ein federbelasteter Ring mit diametral gegenüberliegenden Rastnuten (21a) für den Oberbügel (22) des Bügelverschlusses ist.

8. Maschine nach einem der Patentansprüche 1 bis 7,
**dadurch gekennzeichnet, daß**
das Öffnungselement (30) aus einer radial gegen den Spannbügel (24) des Bügelverschlusses (18, 22, 24) vorsteuerbaren Gabel (30a) und einem in Vorsteuerrichtung nachgeordneten, gegen den Verschlußstöpsel (18) vorsteuerbaren Abwerfer (30b) besteht.

9. Maschine nach Patentanspruch 8,
**dadurch gekennzeichnet, daß**
zur Vorsteuerung des Öffnungselementes (30) eine Kurvensteuerung (32-34) mit einer ortsfesten Kurve (32) vorgesehen ist, wobei die Vorsteuerung durch eine vom Fühlersystem (17) angesteuerte Sperrklinke (35) nur bei dem Prüfergebnis "offen" blockiert ist.

10. Maschine nach Patentanspruch 8 oder 9,
**dadurch gekennzeichnet, daß**
die vorsteuerbare Gabel (30a) bei ihrer weiteren Vorbewegung den Bügelverschluß (18, 22, 24) am Gelenk (24a) von Spannbügel (24) und Oberbügel (22) untergreift und dabei den Verschlußstöpsel (21) von der Flaschenmündung abhebt, bevor der Abwerfer (30b) wirksam werden kann.

11. Maschine nach Patentanspruch 10,
**dadurch gekennzeichnet, daß**
durch wiederholtes Vor- und Zurücksteuern der Gabel (30a) auf den Verschlußstöpsel (18) eine wiederholte Hubbewegung ausgeübt wird.

12. Maschine nach Patentanspruch 10 oder 11,
**dadurch gekennzeichnet, daß**
die Gabel (30a) in Hubrichtung des Verschlußstöpsels (18) federnd abgestützt ist.

13. Maschine nach einem der Patentansprüche 1 bis 8,
**dadurch gekennzeichnet, daß**
jedes in radialer Richtung gegen den Spannbügel (24) des Bügelverschlusses (18, 22, 24) vorsteuerbare Öffnungselement (30) zur Überprüfung der Schließkraft des Bügelverschlusses (18, 22, 24) federnd abgestützt ist, wobei die Federkraft auf eine ausreichend große Schließkraft abgestimmt ist, und daß am Transportweg der Bügelverschlußflaschen (5) im Drehtisch (1) am oder unmittelbar hinter dem Ort der Schließkraftüberprüfung ein auf den Bügelverschluß (18, 22, 24) ansprechender Fühler (40) angeordnet ist, der bei nicht ausreichender Schließkraft an die Ausschleusmittel (13) ein Signal zum Ausschleusen der fehlerhaften Bügelverschlußflasche (5) liefert

14. Maschine nach einem der Patentansprüche 1 bis
13, **dadurch gekennzeichnet, daß** das Ausrichtsystem als Drehantrieb für die Bügelverschlußflaschen (5) ein die Bügelverschlußflaschen (5) in ihren Aufnahmeplätzen (2a, 3a) haltendes, angetriebenes Band (6, 8) aufweist, das nur auf einem kurzen Abschnitt (11, 12) unterbrochen ist.

## Claims

1. A machine for the opening of cliplock bottles (5) with a rotary table (1), a run-in star (2) arranged upstream of the rotary table (1) and a run-out star (3) arranged downstream of the rotary table (1), which have respectively on the outer periphery locating positions (1a, 2a, 3a) for the cliplock bottles (5) and are coupled with one another in a driven manner for the passage of these cliplock bottles (5), whereby an opening element (30) for a closed cliplock (18, 22, 24) is assigned to each locating position (1a) of the rotary table (1) and whereby an alignment system (6, 19-21, 23, 25-27) correcting the closed cliplock bottles (5) in their rotary position is arranged, viewed in the passage direction of the cliplock bottles (5), upstream of the opening point of the opening elements (30), **characterised in that** the alignment system (6, 19-21, 23, 25-27) is provided in the run-in star (2) and is designed in such a way that the cliplock bottles (5) are transferred into the locating positions (1a) of the rotary table (1) in a rotary position in which the clamping clips (24) lie on the side of the cliplock bottles (5) facing away from the rotary table (1).

2. The machine according to claim 1, **characterised in that** the alignment system (6, 19-21, 23, 25-27) is designed in such a way that it responds solely to closed cliplock bottles (5), and that each opening element (30), depending on the test result of a sensor system (17) checking the cliplock bottles (5) for "closed" or "not closed", can be activated by control means solely in the case of "closed"

3. The machine according to claim 1 or 2, **characterised in that** each opening element (30) is combined with a tension tester (30a*, 40) for the locking force of the cliplock (18, 22, 24).

4. The machine according to any one of claims 1 to 3, **characterised in that** there is assigned to the run-out star (3) an alignment system (43-46), which brings the cliplock bottles (5) into a rotary position with the closure stopper (18) of the cliplock lying next to the bottle neck and facing towards or away from the run-out star (3), in which rotary position an inspection system (47) checks the closure stopper (18) and/or a bottle label for certain criteria.

5. The machine according to claim 3 and/or 4, **characterised in that** there are arranged behind the run-out star (3) ejection means (13), which eject defective cliplock bottles (5) according to at least one test result.

6. The machine according to any one of claims 1 to 5, **characterised in that** the alignment system (6, 19-21, 23, 25-27) of the run-in star (2) has a rotary drive (6) acting on each cliplock bottle (5) and a lock-on element (21) assigned to each locating position (2a), lowerable by means of a cam control (19, 26) with a fixed cam (19) onto the head of the cliplock bottle (5) and lockable with the cliplock (18, 22, 24) in rotary positions offset through 180°, which lock-on element (21) is only cleared for locking-on by a controllable locking pawl (25, 26) or released from the locking position when it receives an appropriate control command from the sensor system (23) responding to the cliplock (18, 22, 24) in the case of a closure stopper (18) sitting on the bottle mouth or respectively in the case of an incorrect rotary position of the cliplock bottle (5).

7. The machine according to claim 6, **characterised in that** the lock-on element (21) is a spring-loaded ring with locking grooves (21a) lying diametrically opposite for the upper clip (22) of the cliplock.

8. The machine according to any one of claims 1 to 7, **characterised in that** the opening element (30) consists of a fork (30a) capable of being guided forward radially towards the clamping clip (24) of the cliplock (18, 22, 24) and a discarder (30b) arranged downstream viewed in the forward-guidance direction and capable of being guided towards the closure stopper (18).

9. The machine according to claim 8, **characterised in that** a cam control (32-34) with a fixed cam (32) is provided in order to guide forward the opening element (30), whereby the forward guidance is blocked by a locking pawl (35) controlled by the sensor system (17) solely in the case of the test result "open".

10. The machine according to claim 8 or 9, **characterised in that** the fork (30a) capable of being guided forward engages, as it advances further forward, beneath the cliplock (18, 22, 24) at the link (24a) of the clamping clip (24) and the upper clip (22) and thereby the cliplock (21) rises from the bottle mouth before the discarder (30b) can become effective.

11. The machine according to claim 10, **characterised in that** a repeated lifting motion is performed by repeated forward and backward guidance of the fork (30a) onto the cliplock (18).

12. The machine according to claim 10 or 11, **characterised in that** the fork (30a) is supported in a spring-mounted manner in the lifting direction of the closure stopper (18).

13. The machine according to any one of claims 1 to 8, **characterised in that** each opening element (30) capable of being guided in a radial direction towards the clamping clip (24) of the cliplock (18, 22, 24) is supported in a spring-mounted manner in order to check the locking force of the cliplock (18, 22, 24), whereby the spring force is adapted to a sufficiently large locking force, and that a sensor (40) responding to the cliplock (18, 22, 24) is arranged on the transport path of the cliplock bottles (5) in the rotary table (1) at or immediately behind the point of the locking-force check, said sensor delivering a signal to the ejection means (13) for the ejection of the defective cliplock bottle (5) in the case of an inadequate locking force.

14. The machine according to any one of claims 1 to 13, **characterised in that** the alignment system as a rotary drive for the cliplock bottles (5) has a driven belt (6, 8) holding the cliplock bottles (5) in their locating positions (2a, 3a), said belt being interrupted solely on a short section (11, 12).

## Revendications

1. Machine pour ouvrir des bouteilles (5) à fermeture par étrier comportant un plateau rotatif (1), une étoile d'entrée (2) disposée en amont du plateau rotatif (1) et une étoile de sortie (3) disposée en aval du plateau rotatif (1), ces étoiles comportant respectivement, sur leur périphérie extérieure, des emplacements de réception (1a, 2a, 3a) pour les bouteilles (5) à fermeture par étrier et étant couplées entre elles selon une liaison d'entraînement, pour le passage de ces bouteilles (5) à fermeture par étrier, et dans lequel à chaque'emplacement de réception (1a) du plateau rotatif (1) est associé un élément d'ouverture (30) pour un dispositif de fermeture par étrier (18, 22, 24), et dans laquelle un système d'alignement (6, 19-21, 23, 25-27) corrigeant les bouteilles fermées (5) à fermeture par étrier dans leur position en rotation dans la direction de passage des bouteilles (5) à fermeture par étrier est disposé en amont de l'emplacement d'ouverture des éléments d'ouverture (30), **caractérisée en ce que** le système d'alignement (6, 19-21, 23, 25-27) est prévu dans l'étoile d'entrée (2) et est agencé de telle sorte que les bouteilles (5) à fermeture par étrier sont transférées dans une position de rotation, dans les emplacements de logement de réception (1a) du plateau rotatif (1), dans lesquels les étriers de serrage (24) sont situés sur le côté, tourné à l'opposé du plateau rotatif (1), des bouteilles à fermeture par étrier (5).

2. Machine selon la revendication 1, **caractérisée en ce que** le système d'alignement (6, 19-21, 23, 25-27) est agencé de telle sorte qu'il répond uniquement à des bouteilles à fermeture par étrier fermées et que chaque élément d'ouverture (30) peut être activé, par une unité de commande, en fonction du résultat de contrôle d'un système de détection (17) qui vérifie si les bouteilles (5) à fermeture par étrier sont "fermées" ou "non fermées", uniquement dans le cas de l'état "fermé".

3. Machine selon la revendication 1 ou 2, **caractérisée en ce que** chaque élément d'ouverture (3) est combiné à un dispositif de contrôle de contrainte (30a*, 40) pour la force de fermeture du système de fermeture par étrier (18, 22, 24).

4. Machine selon l'une des revendications 1 à 3, **caractérisée en ce qu'**à l'étoile de sortie (3) est associée un système d'alignement (43-46), qui place les bouteilles (5) à fermeture par étrier dans une position de rotation, avec le bouchon de fermeture (18) du dispositif de fermeture par étrier situé sur le goulot de la bouteille et tourné vers ou à l'opposé de l'étoile de sortie (3), position de rotation dans laquelle un système d'instruction (47) vérifie le bouchon de fermeture (18) et/ou une étiquette de la bouteille, sur la base de certains critères.

5. Machine selon la revendication 3 et/ou 4, **caractérisée en ce qu'**en arrière de l'étoile de sortie (3) s.ont disposés des moyens d'éjection (13), qui, en fonction d'au moins un résultat de contrôle qui éjectent des bouteilles (5) à fermeture par étrier, défectueuses.

6. Machine selon l'une des revendications 1 à 5, .**caractérisée en ce que** le système d'alignement (6, 19-21, 23, 25-27) de l'étoile d'entrée (2) possède un dispositif d'entraînement en rotation (6), qui agit sur chaque bouteille (5) à fermeture par étrier, et un organe d'encliquetage (21), qui est associé à chaque emplacement de réception (2a), pouvant être abaissé au moyen d'une unité de commande à came (19, 26) comportant une came fixe (19) sur la tête de la bouteille (5) à fermeture par étrier, et pouvant être verrouillée au moyen du dispositif de fermeture par étrier (18, 22, 24) dans des positions de rotation décalées en rotation de 180° et qui est libéré par un cliquet de blocage commandable (25, 26) pour l'encliquetage ou est dégagé de la position d'encliquetage, lorsqu'il reçoit de la part du système de capteur (23), qui répond au dispositif de fermeture par étrier (18, 22, 24), une instruction de commande correspondante, dans le cas où le bouchon de fermeture (18) est placé sur l'embouchure de la bouteille ou bien dans le cas. d'une position de rotation défectueuse de la bouteille (5) à fermeture par étrier.

7. Machine selon la revendication 6, **caractérisée en ce que** l'organe d'encliquetage (21) est un anneau chargé par un ressort, qui possède des rainures d'encliquetage diamétralement opposées (21a) pour l'étrier supérieur (22) du dispositif de fermeture par étrier.

8. Machine selon l'une des revendications 1 à 7, **caractérisée en ce que** l'élément d'ouverture (30) est constitué par une fourche (30a) pouvant être commandée selon une commande pilote radialement contre l'étrier de serrage (21) du dispositif de fermeture par étrier (18, 22, 24) et par un dispositif d'éjection (30b) disposé en aval du dispositif de commande selon une commande pilote et pouvant être précommandé contre le bouchon de fermeture (18).

9. Machine selon la revendication 8, qui est prévue pour la commande selon une commande pilote de l'élément d'ouverture (30), l'unité de commande à came (32, 34) possédant une came fixe (32), la commande selon une commande pilote étant bloquée par un cliquet de blocage (35) commandé par le système de détection (17), uniquement dans le cas du résultat de contrôle "ouvert".

10. Machine selon la revendication 8 ou 9, **caractérisée en ce que** lors de la poursuite de son déplacement d'avance, la fourche commandable (30a) selon une commande pilote s'engage au-dessous du dispositif de fermeture par étrier (18, 22, 24) situé sur la fourche (24a) de l'étrier de serrage (24) et de l'étrier supérieur (22) et soulève le bouchon de fermeture (21) de l'embouchure de la bouteille, avant que le dispositif d'éjection (30b) puisse devenir actif.

11. Machine selon la revendication 10, **caractérisée en ce que** sous l'effet d'une commande un déplacement de levage répété est exécuté au moyen d'une commande répétée aller et retour de la fourche (30a) sur le bouchon de fermeture (18).

12. Machine selon la revendication 10 ou 11, **caractérisée en ce que** la fourche (30a) est soutenue élastiquement dans la direction de levage du bouchon de fermeture (18).

13. Machine selon l'une des revendications 1 à 8, **caractérisée en ce que** chaque élément d'ouverture (30) commandable selon une commande pilote dans la direction radiale contre l'étrier de serrage (24) du dispositif de fermeture par étrier (18, 22, 24) pour le contrôle de la force de fermeture du dispositif de fermeture par étrier (18, 22, 24) est supporté élastiquement, la force élastique est réglée sur une force de fermeture suffisamment intense et que le trajet de transport des bouteilles (5) à fermeture par étrier, il est prévu, dans le plateau rotatif (1) et/ou sur ou directement en arrière de l'emplacement du contrôle de la force de fermeture, un capteur (40), qui répond au dispositif de fermeture par étrier (18, 22, 24) et qui, lorsque la force de fermeture n'est pas suffisante, envoie aux moyens d'éjection (13) un signal pour éjecter la bouteille (5) à fermeture par étrier, défectueuse.

14. Machine selon l'une des revendications 1 à 13, **caractérisée en ce que** le système d'alignement possède en tant que dispositif d'entraînement en rotation pour les bouteilles (5) à fermeture par étrier, une bande entraînée (6, 8), qui retient les bouteilles (5) à fermeture par étrier dans leurs emplacements de réception (2a, 3a) et qui est interrompu uniquement sur une courte section (21, 12).
